# EUROPÄISCHE PATENTSCHRIFT

(11) **EP 3 067 407 B1**
(45) Veröffentlichungstag und Bekanntmachung des Hinweises auf die Patenterteilung: **15.08.2018**
(21) Anmeldenummer: 15158828.2
(22) Anmeldetag: 12.03.2015
(51) Int. Cl.: C10J 3/26, C10J 3/66, C10J 3/84, C10K 1/02

(54) **VORRICHTUNG UND VERFAHREN ZUM VERGASEN VON KOHLENSTOFFHALTIGEM MATERIAL**
SYSTEM AND METHOD FOR GASIFICATION OF CARBONACEOUS MATERIAL
SYSTÈME ET MÉTHODE POUR LA GAZÉIFICATION DE MATIÈRE CARBONÉE

(43) Veröffentlichungstag der Anmeldung: 14.09.2016
(73) Patentinhaber: Glock, Gaston, 9220 Velden (AT)
(72) Erfinder: Glock, Gaston, 9220 Velden (AT)
(74) Vertreter: Patentanwälte Barger, Piso & Partner

(56) Entgegenhaltungen:
- WO-A1-95/24591
- WO-A2-2014/090992
- US-A- 6 077 490
- US-A1- 2008 127 824

## Beschreibung

Die Erfindung betrifft eine Vorrichtung und ein Verfahren zur Vergasung von Holz oder anderem kohlenstoffhaltigem Material gemäß den Ansprüchen 1 und 3.

Aus WO 95/24591 sind ein spezielles Verfahren und eine Anlage zur Vergasung von Braunkohle bekannt, bei dem bzw. der Braunkohle in einem Reaktor vergast, anschließend in einem Zyklon grob gereinigt und schließlich in einem Heißgasfilter fein gereinigt wird. Dabei wird zur Reduzierung des Schwefelgehaltes ein Zusatz, beispielsweise (gebrannter) Kalk, beigesetzt, der aber auf unerwünschte Weise die Temperatur des Reaktionsgases verringert. Um dies auszugleichen, wird dem Rohgas nach dem Reaktor, in seinen Transportleitungen vor und/oder nach dem Zyklon, feiner Kohlestaub und Luft zugesetzt, durch deren Reaktion die Temperatur wieder ansteigt.

Zum Stand der Technik kann folgendes ausgeführt werden: Holz ist chemisch aus drei Hauptkomponenten aufgebaut:
- Cellulose
- Hemicellulose
- Lignin
- Rest

### Cellulose

Den Hauptbestandteil aller holzartigen Pflanzen stellt mit ca. 50% die Cellulose dar. Cellulose ist ein kettenförmig aufgebautes Molekül aus einzelnen Glucoseeinheiten. Der eigentliche Baustein der Cellulose ist die Cellobiose, ein Disaccharid (Zweifachzucker).

### Hemicellulose

Hemicellulose besteht aus polymeren Kohlenhydraten, deren Bestandteile aus Pentosen und Hexosen aufgebaut sind. Hemicellulose ist wie Cellulose ein Polysaccharid (Mehrfachzucker).

### Lignin

Die dritte Komponente von Holz ist, mit ca. 25-30% auf die Masse bezogen, das Lignin, ein Polymer aus Phenylpropaneinheiten.

### Rest

Neben Cellulose, Hemicellulose und Lignin sind im Holz auch Fette, Harze, Terpene, Farb- und Gerbstoffe sowie mineralische Bestandteile vorhanden.

### Elementarzusammensetzung

Summenformel Holz:

C_{6,1}H₉O_{4,2} (1.2)

Vergleich Haushaltszucker:

C₁₂H₂₂O₁₁ (2.2)

| **Holzart** | **C [m- %]** | **H [m- %]** | **O [m- %]** | **N [m-%]** | **Cl [m-%]** | **Asche [m- %]** |
|---|---|---|---|---|---|---|
| **Buche** | 49 | 6 | 44 | 0,1 | 0,001 | 0,9 |
| **Fichte** | 50 | 6 | 43 | 0,05 | 0,001 | 0,95 |

### Thermo-chemische Umwandlung

Durch thermo-chemische Veredelungsverfahren(Vergasung) werden feste Bioenergieträger in erster Linie unter dem Einfluss von Wärme in gasförmige Sekundärenergieträger transformiert. Bei der Vergasung wird Biomasse bei hohen Temperaturen möglichst vollständig in brennbare Gase (d. h. in ein sogenanntes Synthesegas) umgewandelt. Dabei wird dem Prozess unterstöchiometrisch ein sauerstoffhaltiges Vergasungsmittel (Luft) zugeführt, durch das u. a. der in der Biomasse enthaltene Kohlenstoff in Kohlenstoffmonoxid überführt werden kann. Gleichzeitig wird durch die teilweise Verbrennung des Einsatzmaterials die erforderliche Prozesswärme bereitgestellt, damit der Vergasungsprozess überhaupt stattfinden kann (Autotherme Vergasung). Das entstandene niederkalorische Gas kann in Brennern zur Wärmebereitstellung und u. a. in Gasmotoren oder -turbinen zur Stromerzeugung eingesetzt werden.

### Festbettvergasung im Gleichstrom

Bei dieser Art der Vergasung werden die Feststoffpartikel (Holz) durch den Gasstrom nicht bewegt. Der Brennstoff wandert in Form einer Schüttung durch den Vergaser. Der Vergasungsrückstand wird im unteren Bereich des Vergasers aufgefangen. Brennstoff und Gas gehen den gleichen Weg.

### Erwärmung und Trocknung

Die erste Phase ist dadurch charakterisiert, dass das Holz langsam von außen nach innen erwärmt wird. Ungebundenes Wasser wird in Form von Wasserdampf abgegeben. Dieser Prozess ist endotherm (Energie wird benötigt).

### Entgasung und thermische Zersetzung (Pyrolyse)

Die Temperatur in der Pyrolysephase bzw. -zone bewegt sich zwischen 200°C und 400°C. Bei diesen Temperaturen wird Sauerstoff (O2) und Wasserstoff (H2) entgast.

Die in dem vorigen Kapitel genannten Bausteine von Holz werden in dieser Phase vergast. Bei der Pyrolyse entstehen aus Cellulose und Hemicellulose Kohlendioxid (CO2) und Kohlenmonoxid (CO) sowie Essigsäure (CH3COOH), Aceton (C3H6O), Phenole (C6H5OH) und Wasser (H2O). Die bei der Pyrolyse entstehenden langkettigen Kohlenwasserstoffe werden als Teere bezeichnet.

Bei der thermischen Zersetzung von Lignin entstehen Methanol (CH3OH) und aromatische Kohlenwasserstoffe (z.B. Benzol (C6H6)).

Als Feststoff der Pyrolyse entsteht Holzkohle.

### Oxidation

Die für die Trocknung, Pyrolyse und Reduktion benötigte Energie wird in dieser Zone gebildet. Kohlenstoff und Wasserstoff verbrennen unter Energieabgabe (exotherm). In dieser Zone bewegen sich die Temperaturen zwischen 650°C und 1100°C und es entstehen CO₂, H₂O und CH₄ (im Folgenden ohne Tiefstellung).

### Reduktion

In der Reduktionszone wird die Entstehung von brennbarem Gas ermöglicht. Hier findet die eigentliche Vergasung des festen Kohlenstoffes statt. In der Reduktionszone werden die bei der vorher ablaufenden Oxidation entstehenden Zwischenprodukte wie CO2 und H2O an der glühenden Holzkohle reduziert. Es entstehen hierbei CO, H2 und höhere Kohlenwasserstoffe. Dies geschieht bei ca. 1100-650°C.

Die Reduktion verläuft in Abhängigkeit der vorherrschenden Temperatur. Dabei nimmt die Umsetzung von Wasserstoff und Kohlenstoff zu Methan zwischen 400°C und 600°C stark ab. Bei Temperaturen über 1000°C wird kein Methan mehr gebildet. Die Boudouard-Reaktion erreicht bei hohen Temperaturen eine gute Ausbeute an Kohlenmonoxid. Diese Reaktion verläuft relativ langsam.

Es besteht die temperaturabhängige gegenläufige Tendenz zwischen hoher CO-Produktion und hoher Wasserstoffproduktion. Des Weiteren tritt die Wasserstoffproduktion zu Gunsten der Methanbildung zurück. Beide Komponenten wirken heizwertsteigernd. Hoher Wasserstoffgehalt erhöht auch die Klopfproblematik des Motors. Das klopffeste Methan ist ein gutes Brenngas, allerdings liegen Erfahrungen vor, dass eine auf hohen Methangehalt geführte Gaserzeugung auch eine hohe Teerbelastung des Gases mit sich bringt.

### Ablauf des Vergasungsprozesses

Zuerst wird Holz durch Wärmezufuhr aufgeheizt und das dabei im Vergasergut vorhandene Wasser verdampft. Die erforderliche Wärmemenge wird durch die Teilverbrennung der dabei entstehenden Schwelgase und der Oxidation von Kohlenstoff und Wasserstoff erzeugt.

Die so entstehende Holzkohle dient als Reaktionsfläche zur Oxidation und Reduktion von Kohlenstoff, Kohlenmonoxid, Kohlendioxid und Wasserstoff. Hierbei verkleinert sich die Holzkohle, d.h. die Oberfläche der Partikel wird größer, somit steigt die Reaktionsgeschwindigkeit.

Hier wird deutlich, dass die Reaktionszone als Ganzes angesehen werden muss und die Reduktion bzw. Oxidation gleichzeitig ablaufen.

Da die Reduktion des Kohlendioxids durch die Holzkohle endotherm ist, sinkt die Temperatur von unten nach oben ab, wodurch die Reaktionen abklingen. Es gibt keine klare Trennung zwischen Reduktionszone und Oxidationszone.

Man vermutet eine Verbrennung des Kohlenstoffes zu CO₂ in der Oxidationszone, da bei den dort vorherrschenden hohen Temperaturen von 1000-1300°C eine Beständigkeit von CO₂ nicht mehr gegeben ist.

Ein Teil des Kohlenmonoxids soll dann in Gegenwart von Sauerstoff zu CO₂ verbrannt werden. Dieses ist aber wegen der hohen Temperaturen nicht beständig und wird am glühenden Kohlenstoff zu CO reduziert. Ist der Sauerstoff vollständig aufgebraucht, wird kein CO mehr verbrannt und bleibt trotz der niedriger werdenden Temperatur in seiner Konzentration stabil. Nach der letzten Überlegung muss somit aber auch hier von Reduktionsreaktionen ausgegangen werden, da zuerst CO₂ vorliegend ist.

Wie aus den oben angeführten Vorgängen deutlich wird, entsteht bei der Vergasung eine Mischung aus brennbaren und nicht brennbaren Gasen, die sich wie folgt aufteilen:
1. brennbare Gase:
   - Kohlenmonoxid CO
   - Wasserstoff H₂
   - Methan CH₄
   - Höhermolekulare Kohlenwasserstoffverbindungen
2. nichtbrennbare Gase:
   - Kohlendioxid CO₂
   - Stickstoff N₂
   - Wasserdampf H₂O
   - Geringe Mengen Sauerstoff O₂

| **Komponenten** | **Raum anteil** | **Heizwert** | **Mindestluftmasse** | **Methanzahl** |
|---|---|---|---|---|
| | **[Vol.-%]** | **[MJ/m³]** | **[m³_{Luft}/m³_{Gas}]** | |
| **Wasserstoff H₂** | 17,1-19,8 | 10,8 | 2,36 | 0 |
| **Sauerstoff O₂** | 0,4-0,6 | 0 | - | - |
| **Stickstoff N₂** | 45 | 0 | - | - |
| **Kohlenmonoxid CO** | 20-23,8 | 12,6 | 2,41 | 75-100 |
| **Kohlendioxid CO₂** | 8,5-16,2 | 0 | - | - |
| **Methan CH₄** | 1,5-2,9 | 35,9 | 9,57 | 100 |
| **Höhere KWs CₘHₙ** | 0,2 | ≈50-90 | variabel | - |

Prozessführung, Aufenthaltszeit, Temperatur und Brennstoffart, Körnung und Feuchtigkeit beeinflussen die Zusammensetzung des Holzgases. Typische Heizwerte für Holz liegen in der Größenordnung von 3,5-5,5 MJ/m3, demnach ist Holzgas ein Schwachgas.

Da 5-10 Gew.-% des Ausgangsmaterials als Asche, hauptsächlich aber als unvergaste Holzreste verbleiben und sachgerecht entsorgt werden müssen, besteht sowohl ein ökonomisches als auch ökologisches Interesse daran, diese bei den Holzvergasungen gemäß dem Stand der Technik unverbrannt anfallenden Holzbestandteile ebenfalls in möglichst hohem Ausmaß zu vergasen. Dies ist auch Aufgabe der Erfindung.

Die Erfindung löst diese Aufgabe mit einer Vorrichtung mit den im kennzeichnenden Teil des Anspruches 1 angegebenen Merkmalen und mit einem Verfahren mit den im kennzeichnenden Teil des Anspruches 3 angegebenen Merkmalen. Mit anderen Worten: Es wird die im Bodenbereich des Gaserzeugers unvergast anfallende Holzkohle zumindest zum überwiegenden Teil mit dem Gasstrom zum nachschließend angeordneten Heißgasfilter übergeführt. Dies kann durch entsprechende Wahl der Strömungsgeschwindigkeit nach Art eines pneumatischen Transportes, er wie bei der Schüttgutförderung seit langem bekannt ist, durchgeführt werden. Im Heißgasfilter wird Holzkohle, ebenso wie Kohlestaub und mitgenommene Asche, an der Oberfläche des Filters, bevorzugt sind es Filterkerzen, abgeschieden. Es wird in Abhängigkeit vom Druckverlust am Filter stromaufwärts der Filterkerzen Sauerstoff (zumeist in Form von Luft) möglichst stoßartig eingeführt, wodurch an den Filterkerzen der Filterkuchen abgesprengt wird und, durch Druckstoß und Temperatur begünstigt, ein zweiter Vergasungsschritt erfolgt, durch den die mitgebrachte Holzkohle bzw. der Kohlestaub zum bei weitem überwiegenden Teil vergast wird. Der noch immer nicht vergaste Anteil wird durch den im unteren Teil des Filters zugeführten Sauerstoff - wiederum bevorzugt in Form von Luft - endgültig vergast. In Abhängigkeit von den Prozessparametern, die für den Anlagenbauer und den Anlagenbetreiber leicht zu ermitteln, wenn nicht überhaupt schon vorab bekannt, sind, ist es möglich, die Holzvergasung im Wesentlichen vollständig, bis zur mineralischen Asche, durchzuführen.

In der Zeichnung, die aus einer einzigen Figur besteht, ist eine erfindungsgemäße Anlage rein schematisch dargestellt. Dabei wurde auf die Darstellung all der Bauteile, die mit der Erfindung nicht ursächlich in Zusammenhang stehen verzichtet. Insbesondere die zahlreichen Messgeräte, die Regel- und Absperrorgane, die der Anlage vorgeschalteten und nachgeschalteten Bauteile wie Lager, Trocknungseinrichtung, finale Produktgasreinigung und Überführung zum Verwender, sind dem Fachmann auf dem Gebiete der Anlagen der Holzvergasung bestens bekannt und bedürfen im Zusammenhang mit der Erfindung keiner näheren Erläuterung.

Die erfindungsgemäße Anlage ist mit Ihren für die Erfindung notwendigen Elementen und Bauteilen - wenn auch ohne die Messgeräte, etc., - in der einzigen Figur schematisch dargestellt. Sie weist im Wesentlichen auf: Einen Gaserzeuger 1 und ein Heißgasfilter 2. Holzhackschnitzel, Holzpellets, Kohle oder ähnliches werden, von einem nicht dargestellten Vorratsbunker, über eine Zufuhr 3 dem Gaserzeuger 1 passend an seinem Kopf zugeführt und durchlaufen in ihm die aus dem Stand der Technik bekannten und eingangs angeführten Schritte der Trocknung, der Schwelung, der Oxidation und der Reduktion, wobei im unteren Bereich, durch den Einbau 4 angedeutet, über eine Leitung und ein Verteilersystem 5 Luft passend zugeführt wird.

Es handelt sich um einen klassischen Holzvergaser mit einem im Gleichstrom betriebenen Festbett. Im unteren Bereich erfolgt nach der Oxidation die Reduktion und unverbrannte Teile und Asche werden mit dem Produktgas über eine Leitung 6 im Bodenbereich des Gaserzeugers abgezogen und in den mittleren Bereich eines Heißgasfilters 2 eingebracht.

In diesen unteren Bereich des Heißgasfilters 2 ragen Filterkerzen 7 aus einem Filterboden 13 nach unten gerichtet, hinein. Auch wenn eine Filterkerze unter Umständen ausreicht, ist es für einen kontinuierlichen Betrieb günstig, wenn nicht unerlässlich, zumindest zwei derartige Filterkerzen 7 vorzusehen. Durch die Filterkerzen hindurch gelangt das Produktgas und kommt, hier als Reingas bezeichnetes Produkt in den oberen Bereich des Heißgasfilters 2, von wo es über eine Reingasleitung 8 abgezogen und der weiteren Bearbeitung bzw. Verwendung zugeführt wird.

Die Filterkerzen 7 sind mit einer Druckluftversorgung 9 regelbar verbunden, sie können mittels dieser Druckluftversorgung stoßartig auf Ihrer Reingasseite unter Überdruck gesetzt werden, um auf der Rohgasseite angesammelten Filterkuchen absprengen und zumindest teilweise vergasen zu können. Im unteren Bereich des Heißgasfilters 2 ist ein Abzug 10 für die nicht vergasten Bestandteile und eine entsprechende Aschetonne 11 vorgesehen.

Erfindungsgemäß wird nun, wie bereits erwähnt, über eine Leitung 12 Sauerstoff, beispielsweise in Form von Luft, gegebenenfalls erwärmt und/oder getrocknet, in den Bereich unterhalb des Filterbodens 13 (etwa am unteren Ende der Filterkerzen) zugeführt, wodurch es im Rohgasbereich des Heißgasfilters 2 zu einer weiteren, äußerst vollständigen Vergasung der bis dahin noch nicht vergasten Holzbestandteile kommt.

Auf diese Weise kann der verbleibende, nicht vergaste Anteil des Holzes im Wesentlichen auf die mineralische Asche reduziert werden, was ganz bemerkenswerte Auswirkungen sowohl für die Umwelt als auch in ökonomischer Hinsicht mit sich bringt: Im Stand der Technik sind 5 bis 10 Gew.-% des eingesetzten Brennstoffes nicht vergasbar und bedürfen daher der sachgerechten Entsorgung; durch die Erfindung wird dieser Anteil auf unter 1 Gew.-% des eingesetzten Brennstoffes gedrückt, sodass es durch die Erfindung zu einer Steigerung der Ausbeute von 90 % bis 95 % auf 99 % kommt, wozu noch eine Reduktion des Abfalls auf 10 bis 20 % des bisher anfallenden Abfalles kommt! Dem stehen die vernachlässigbaren Mehrkosten für die Verstärkung des Zuges in der Leitung 6 und die Kosten für das Einblasen der Reaktionsluft durch die Leitung 12 in den Heißgasfilter 2 gegenüber, die nicht ins Gewicht fallen.

Die Erfindung ist nicht auf das dargestellte Ausführungsbeispiel beschränkt, sondern kann verschiedentlich abgewandelt werden. So können bei großen Anlagen mehrere Gaserzeuger und/oder mehrere Heißgasfilter passend miteinander kombiniert werden, um auch im Wartungsfall zu einem kontinuierlichen Betrieb zu gelangen. Es kann im Gaserzeuger für Holzbestandteile, die auch für den vermehrten Zug zu schwer sind, eine Austragvorrichtung für derartige Teile vorgesehen werden, ob diese anschließend dem Gaserzeuger wieder zugeführt oder aber entsorgt werden, hängt von der Beschaffenheit des Ausgangsmaterials und der Möglichkeit einer Rückführung in den Produktstrom ab.

Es kann die Erfindung mit verschiedenen anderen Ausgestaltungen des Verfahrens oder der Vorrichtung kombiniert werden, solange die nur Reaktion im Heißgasfilter nicht gestört wird bzw. die anderen Ausgestaltungen des Filtervorganges nicht stören.

Durch die Durchführung des zweiten Vergasungsschrittes im Heißgasfilter werden die dortigen Zustandsbedingungen nicht so wesentlich geändert, dass eine Änderung oder Anpassung der Materialien notwendig wäre, es können somit all die Bauteile und Materialien verwendet werden, die auch bei herkömmlichen Heißgasfiltern vom Fachmann dafür ins Auge gefasst werden.

Die Höhe des Eintrittes der Düsen oder anderen Öffnungen der Zufuhrleitung 12 in das Heißgasfilter 2 ist beim Vorhandensein von Filterkerzen 7 an deren unterem Ende passend. Dort wird beim Absprengen des Filterkuchens das gesamte Material vorbeikommen, ebenso wie während des ungestörten Betrieb das noch nicht vergaste Material ebenso vorbeikommt. Betriebsparameter wie Überdruck und Volumensstrom sind durch wenige Versuche leicht zu ermitteln. Wenn unterschiedliche Materialien vergast werden, ist es unter Umständen vorteilhaft, Düsen in unterschiedlicher Höhe vorzusehen, die einzeln oder in Gruppen versorgt werden können.

Auch können durch schräge Anordnung von Düsen spezielle Strömungsmuster erhalten werden, durch die die weitere Vergasung befördert wird.

**Bezugszeichenliste:**

| | | | |
|---|---|---|---|
| 01 | Vergaser | 08 | Reingasleitung |
| 02 | Heißgasfilter | 09 | Druckluftversorgung |
| 03 | Zufuhr | 10 | Abzug |
| 04 | Einbau | 11 | Aschetonne |
| 05 | Verteilersystem | 12 | Zufuhrleitung |
| 06 | Produktleitung | 13 | Filterboden |
| 07 | Filterkerze(n) | | |

## Patentansprüche

1. Vorrichtung zum Vergasen von kohlenstoffhaltigem Material, insbesondere Holz, mit einem Gaserzeuger (1), dem das zu vergasende Material in seinem oberen Bereich zugeführt wird und dem Sauerstoff, zumeist in Form von Luft, in seinem mittleren Bereich zugeführt wird, und in dessen unterem Bereich es in einem Festbettreaktor großteils vergast wird, wobei aus dem unterstem Bereich des Gaserzeugers (1) das Produktgas über eine Produktgasleitung (6) abgezogen und in den unteren Bereich eines Heißgasfilters (2) eingebracht wird, wo durch ein Filter mit einem Filterboden (13), bevorzugt mit Filterkerzen (7) versehen, Feststoffe, wie noch nicht vergaste Partikel, Asche und Fremdkörper, abgetrennt werden, während das Reingas hindurch gelangt und über eine Reingasleitung (8) abgeführt wird, wobei zum Abzug der restlichen Feststoffe im Bodenbereich des Heißgasfilters (2) ein Abzug (10) vorgesehen ist,
**dadurch gekennzeichnet,**
**dass** dem Heißgasfilter (2) in dem Bereich unterhalb des Filterbodens (13), wenn Filterkerzen (7) vorhanden sind, etwa am unteren Ende der Filterkerzen, durch eine weitere Leitung (12) Sauerstoff, bevorzugt in Form von Luft, zugeführt wird.

2. Vorrichtung nach Anspruch 1, **dadurch gekennzeichnet, dass** der Zug in der Produktgasleitung (6) durch ein Gebläse so stark ist, dass die im Gaserzeuger nicht vergasten Partikel im Wesentlichen in das Heißgasfilter (2) mitgerissen werden.

3. Verfahren zum Vergasen von kohlenstoffhaltigem Material, insbesondere Holz, wobei eine Vorrichtung gemäß die Ansprüche 1 oder 2 benutzt wird, mit einem Gaserzeuger (1) und einem ihm im Produktstrom nachgeschalteten Heißgasfilter (2), wobei dem Produktstrom vor dem Filter Sauerstoff, bevorzugt in Form von Luft, zugeführt wird und so ein weiterer Vergasungsvorgang erfolgt, **dadurch gekennzeichnet, dass** die Zufuhr im Heißgasfilter (2) erfolgt.

## Claims

1. Apparatus for gasifying carbon-containing material, more particularly wood, having a gas generator (1), to which the material for gasification is supplied in its upper region and to which oxygen, usually in the form of air, is supplied in its middle region, and in whose lower region it is largely gasified in a fixed bed reactor, the product gas being drawn off via a product gas line (6) from the lowermost region of the gas generator (1) and introduced into the lower region of a hot gas filter (2), where a filter, preferably provided with filter candles (7), removes solids such as particles not yet gasified, ash, and foreign bodies, while the clean gas passes through and is taken off via a clean gas line (8), an outlet (10) being provided for taking off the residual solids in the bottom region of the hot gas filter (2),
**characterized**
**in that** the hot gas filter (2) is supplied in its middle height region, between the filter bottom (13) and the outlet (10), in the case filter candles (7) are provided, approximately near their lower end, through a further line (12), with oxygen, preferably in the form of air.

2. Apparatus according to Claim 1, **characterized in that** the draft in the product gas line (6), by means of a fan, for example, is so strong that the particles not gasified in the gas generator are entrained substantially into the hot gas filter (2).

3. Method for gasifying carbon-containing material, more particularly wood, using an apparatus according to claim 1 or 2, having a gas generator (1) and downstream thereof in the product stream a hot gas filter (2), whereby, ahead of the filter in the product stream, oxygen, preferably in the form of air is supplied, and so a further gasification procedure takes place, **characterized in that** the supply takes place into the hot gas filter (2).

## Revendications

1. Système de gazéification de matière carbonée, en particulier de bois, comprenant un générateur de gaz (1) auquel la matière à gazéifier est amené dans sa zone supérieure et auquel de l'oxygène, généralement sous la forme d'air, est amené dans sa zone intermédiaire, et dans la zone inférieure duquel elle est en grande partie gazéifiée dans un réacteur à lit fixe, le produit gazeux étant extrait de la zone la plus inférieure du générateur de gaz (1) par une conduite de produit gazeux (6) et introduit dans la zone inférieure d'un filtre à gaz chaud (2) où, au moyen d'un filtre avec un fond de filtre (13), de préférence muni de bougies filtrantes (7), les matières solides, comme les particules non encore gazéifiées, les cendres et les corps étrangers, sont séparées, tandis que le gaz pur passe à travers et est évacué par une conduite de gaz pur (8), un système d'extraction (10) étant prévu dans la zone de fond du filtre à gaz chaud (2) pour extraire les matières solides résiduelles,
**caractérisé en ce**
**que** de l'oxygène, de préférence sous la forme d'air, est amené au filtre à gaz chaud (2) dans la zone située sous le fond de filtre (13), si des bougies filtrantes (7) sont présentes à peu près à l'extrémité inférieure des bougies filtrantes, à travers une autre conduite (12).

2. Dispositif selon la revendication 1, **caractérisé en ce que** le tirage dans la conduite de produit gazeux (6) créé par un ventilateur est assez puissant pour que les particules non gazéifiées dans le générateur de gaz soient sensiblement entraînées dans le filtre à gaz chaud (2).

3. Procédé de gazéification de matière carbonée, en particulier de bois, dans lequel un dispositif selon les revendications 1 ou 2 est utilisé, avec un générateur de gaz (1) et un filtre à gaz chaud (2) placé à la suite de celui-ci dans le courant de produit, dans lequel de l'oxygène, de préférence sous la forme d'air, est amené au courant de produit avant le filtre et une opération de gazéification supplémentaire a ainsi lieu, **caractérisé en ce que** l'amenée a lieu dans le filtre à gaz chaud (2).
